# EUROPÄISCHE PATENTANMELDUNG

(11) **EP 4 663 267 A1**
(43) Veröffentlichungstag der Anmeldung: **17.12.2025**
(21) Anmeldenummer: 25180816.8
(22) Anmeldetag: 04.06.2025
(51) Int. Cl.: A63H 37/00, A63F 9/00

(54) **PIÑATA**

(30) Priorität: 13.06.2024 DE 102024116597
(71) Anmelder: Kühnl, Martin, 91052 Erlangen (DE)
(72) Erfinder: Kühnl, Martin, 91052 Erlangen (DE)
(74) Vertreter: Dr. Gassner & Partner mbB

(57) **Zusammenfassung**

Piñata (8), umfassend ein Fußteil (1), mit einer Bodenfläche, einer entgegengesetzt zur Bodenfläche angeordneten Oberseite und einer verschließbaren Öffnung zum Befüllen des Fußteils (1), eine an der Oberseite des Fußteils (1) angeordnete Aufnahme, einen an der Aufnahme befestigbaren aufblasbaren Zylinder (3), und einen auf den Zylinder (3) aufsteckbaren, eine Befüllöffnung (6) aufweisenden Hohlkörper (5).

## Beschreibung

Die Erfindung betrifft eine Piñata.

Eine Piñata wird üblicherweise bei einer Feier verwendet, zum Beispiel bei einem Kindergeburtstag. Es handelt sich um einen hohlen Behälter, der aus Pappmaschee, Papier, Pappe oder Wellpappe hergestellt ist und mit Gegenständen, beispielsweise Süßigkeiten, gefüllt werden kann. Piñatas können aufwändig und individuell gestaltet und dekoriert sein. Hinsichtlich der Formen und Farben herrscht eine große Vielfalt.

Die zum Beispiel mit Süßigkeiten gefüllte Piñata wird mit einer Schnur an einer Zimmerdecke befestigt. Eine Person versucht dann mit verbundenen Augen die Piñata mit einem Stock oder der Hand zu schlagen und zu beschädigen, so dass die in der Piñata enthaltenen Gegenstände herausfallen.

Es kann allerdings schwierig sein, eine Piñata an einer Zimmerdecke zu befestigen, insbesondere wenn die gefüllte Piñata eine gewisse Masse besitzt. Es besteht daher Bedarf an einer Piñata, die einfacher benutzt werden kann.

Der Erfindung liegt daher die Aufgabe zugrunde, eine Piñata anzugeben, die einfacher benutzt werden kann.

Zur Lösung dieser Aufgabe ist eine Piñata mit den Merkmalen des Anspruchs 1 vorgesehen.

Die erfindungsgemäße Piñata umfasst ein Fußteil, mit einer Bodenfläche, einer entgegengesetzt zur Bodenfläche angeordneten Oberseite und einer verschließbaren Öffnung zum Befüllen des Fußteils, eine an der Oberseite des Fußteils angeordnete Aufnahme, einen an der Aufnahme befestigbaren aufblasbaren Zylinder, und einen auf den Zylinder aufsteckbaren, eine Befüllöffnung aufweisenden Hohlkörper.

Die Erfindung beruht auf der Erkenntnis, dass die Handhabung einer Piñata beträchtlich vereinfacht werden kann, wenn es nicht mehr erforderlich ist, sie an einer Zimmerdecke aufzuhängen.

Die erfindungsgemäße Piñata wird einfach auf den Boden gestellt. Sie umfasst ein Fußteil, das an seiner Oberseite eine Aufnahme aufweist, an der ein Zylinder befestigbar ist. Der z. B. mit Süßigkeiten befüllbare Hohlkörper wird auf den Zylinder aufgesteckt. Es ist daher nicht erforderlich, die Piñata an der Zimmerdecke zu befestigen, stattdessen kann die erfindungsgemäße Piñata einfach überall platziert und verwendet werden.

Mit besonderem Vorteil kann es vorgesehen sein, dass die Aufnahme als an der Oberseite des Fußteils angeordneter abstehender Zapfen ausgebildet ist. Auf den Zapfen kann der Zylinder aufgesteckt werden.

Vorzugsweise ist das Fußteil der erfindungsgemäßen Piñata aus einer Kunststofffolie hergestellt. Das Fußteil ist ähnlich wie ein Ballon ausgebildet und umfasst die Bodenfläche und den Zapfen. Das Fußteil kann z. B. mit einer Flüssigkeit wie Wasser befüllt werden, wodurch sich eine gute Standfestigkeit ergibt. Das Fußteil besitzt eine verschließbare Öffnung, durch die die Flüssigkeit eingefüllt werden kann.

Das Fußteil kann zumindest näherungsweise als Kugel, Halbkugel oder Kugelkalotte ausgebildet sein. Vorzugsweise umfasst es eine flache Bodenfläche.

Das Fußteil und der Zapfen können bei der erfindungsgemäßen Piñata integral ausgebildet sein. Der Zapfen ist bei dieser Ausgestaltung als Vorsprung an der Oberseite des Fußteils ausgebildet und bildet die Aufnahme für den aufblasbaren Zylinder, der auf den Zapfen aufgesteckt werden kann. Alternativ können das Fußteil und der Zapfen als separate Bauteile ausgebildet sein. Das Fußteil kann bei dieser Ausgestaltung eine Ausnehmung aufweisen, in die der Zapfen einsteckbar ist. Der aufblasbare Zylinder wird dann auf den Zapfen aufgesteckt, so dass er in senkrechter Position gehalten wird. Der Zapfen ist vorzugsweise aus Kunststoff hergestellt und rohrförmig oder zylinderförmig ausgebildet.

Der Zylinder wird mit Luft gefüllt und kann einen Anschluss für eine Luftpumpe besitzen. Alternativ kann er auch mit einem Kompressor aufgepumpt werden. Im nicht aufgeblasenen Zustand kann der Zylinder platzsparend zusammengefaltet werden.

In weiterer Ausgestaltung der Erfindung kann der Hohlkörper, der ähnlich wie eine herkömmliche Piñata geformt ist, eine Kammer oder mehrere befüllbare Kammern aufweisen. Diese Kammern können mit Süßigkeiten, Spielsachen, Geschenken oder dergleichen gefüllt werden.

Vorzugsweise können die Kammern über die Befüllöffnung des Hohlkörpers befüllt werden. Der Hohlkörper ist somit von einer Seite her zugänglich, vorzugsweise von der Unterseite.

Ein besonders guter Halt des Hohlkörpers auf dem Zylinder wird erzielt, wenn die Öffnung des Hohlkörpers eine ringförmige Verstärkung aufweist, deren Durchmesser an den Außendurchmesser des Zylinders angepasst ist. Die ringförmige Verstärkung kann beispielsweise als Draht ausgebildet sein, der die Öffnung des Hohlkörpers umgibt. Alternativ kann die ringförmige Verstärkung auch als Kunststoffring oder als Ring, der aus Pappe oder Wellpappe besteht, ausgebildet sein.

An dem Zylinder kann auch ein umlaufender Wulst vorgesehen sein, über den die ringförmige Verstärkung des Hohlkörpers geschoben werden kann, wodurch sie verrastet. Der Hohlkörper ist dann kraft- und/oder formschlüssig mit dem Zylinder verbunden.

Hinsichtlich des Hohlkörpers wird es bevorzugt, dass dieser aus Pappmaschee, Papier, Pappe oder Wellpappe hergestellt ist. Es kann sich dabei auch um recyceltes Material handeln.

Die Erfindung wird nachfolgend anhand eines Ausführungsbeispiels unter Bezugnahme auf die Zeichnungen erläutert. Die Zeichnungen sind schematische Darstellungen und zeigen:
- Fig. 1: ein Fußteil einer erfindungsgemäßen Piñata,
- Fig. 2: das in Fig. 1 gezeigte Fußteil mit einem aufgesteckten Zylinder,
- Fig. 3: einen Hohlkörper,
- Fig. 4: die Unterseite des in Fig. 3 gezeigten Hohlkörpers,
- Fig. 5: die zusammengebaute Piñata, und
- Fig. 6: eine Piñata, die einen Schlag erhält.

Fig. 1 zeigt ein ballonförmiges Fußteil 1, das aus einer Kunststofffolie hergestellt ist. Das Fußteil 1 besitzt eine verschließbare Öffnung (nicht gezeigt), durch die es mit Wasser befüllt werden kann. Im befüllten Zustand besitzt das Fußteil 1 die Form einer Kugelkalotte mit einem flachen Boden. An der Oberseite des Fußteils 1 befindet sich eine Aufnahme, die als angeformter Zapfen 2 ausgebildet ist. Der Zapfen 2 ist ein Hohlzylinder und aus einem Kunststoffmaterial hergestellt. Der mit Wasser befüllbare Innenraum des Fußteils 1 ist abgeschlossen und separat von der als Zapfen 2 ausgebildeten Aufnahme ausgebildet.

Fig. 2 zeigt das Fußteil 1 mit einem aufgesteckten Zylinder 3. Der aufblasbare Zylinder 3 besitzt eine verschließbare Öffnung und kann mit einer Luftpumpe oder einem Kompressor aufgepumpt werden, wodurch er seine Form erhält. Der Zylinder 3 wird dann auf den Zapfen 2 des Fußteils 1 aufgesteckt. Zumindest an seinem unteren Ende ist der Zylinder 3 hohl ausgebildet. Der Zapfen 2 besitzt einen in Fig. 1 schematisch dargestellten umlaufenden Wulst 4, dessen Durchmesser so an den Innendurchmesser des hohlen unteren Endes des Zylinders 3 angepasst ist, dass der Zapfen 2 über den Wulst 4 geschoben werden kann, wodurch der Zapfen 2 und der Zylinder 3 fest miteinander verbunden werden.

Fig. 3 zeigt einen Hohlkörper 5, der in diesem Ausführungsbeispiel als stilisiertes Herz geformt ist. Der Hohlkörper 5 ist aus Pappmaschee hergestellt und besitzt an seiner Außenseite als Fransen ausgebildete Verzierungen. Die Form des dargestellten Hohlkörpers 5 und die außenseitige Verzierung sind lediglich als Beispiel zu verstehen. Der Hohlkörper kann generell unterschiedlich geformt sein und unterschiedliche Dekorationen und Farben besitzen.

Fig. 4 zeigt die Unterseite des in Fig. 3 gezeigten Hohlkörpers 5, an der sich eine Befüllöffnung 6 befindet. Der Hohlkörper 5 besitzt in seinem Inneren eine oder auch mehrere innere Kammern (nicht gezeigt), die mit Süßigkeiten oder anderen Gegenständen befüllt werden können. Die in Fig. 4 gezeigte Befüllöffnung 6 wird durch eine ringförmige Verstärkung 7 begrenzt, die in diesem Ausführungsbeispiel als Drahtring ausgebildet ist. Die Größe des Drahtrings ist so gewählt, dass der Hohlkörper 5 auf den Zylinder 3 aufgesteckt werden kann. Bei anderen Ausführungen kann die ringförmige Verstärkung auch aus einem Kunststoffmaterial oder Pappe hergestellt sein.

Wenn die Piñata benutzt wird, wird zunächst das Fußteil 1 über seine Öffnung mit Wasser befüllt. Anschließend wird der Zylinder 3 prall aufgepumpt und mit seinem unteren Ende auf den Zapfen 2 des Fußteils 1 aufgesteckt. Das mit Wasser gefüllte, schwere Fußteil 1 stellt sicher, dass sich der Zylinder 3 in einer senkrechten Position befindet. Anschließend wird der Hohlkörper 5 auf den Zylinder 3 aufgesetzt, sodass sich Zylinder 3 fast vollständig in dem Hohlkörper 5 aufgenommen ist. In diesem Zustand ist die Piñata 8 zusammengebaut und kann benutzt werden.

Fig. 5 zeigt die vollständig zusammengebaute Piñata 8. Um an den Inhalt der Piñata 8 zu gelangen, muss sie zerschlagen werden. Fig. 6 zeigt schematisch den Zustand, wenn die Piñata einen Schlag durch eine Faust 9 erhält. Alternativ kann die Piñata 8 auch mit einem Stock oder dergleichen zerschlagen werden. Wenn die Piñata 8 einen Schlag erhält, wird sie aus der in Fig. 5 gezeigten Ruhelage in eine geneigte Stellung verschwenkt. Das als Kugelkalotte geformte Fußteil 1 ermöglicht diese Schwenkbewegung, ohne dass die Piñata 8 dadurch umkippt. Das mit Wasser gefüllte Fußteil 1 ist so geformt, dass sich die Piñata 8 nach dem Schlag selbsttätig wieder aufrichtet. Dementsprechend nimmt die durch den Schlag ausgelenkte Piñata automatisch wieder ihre Ausgangsposition ein, in der der Zylinder 3 senkrecht steht.

### Bezugszeichenliste

- 1: Fußteil
- 2: Zapfen
- 3: Zylinder
- 4: Wulst
- 5: Hohlkörper
- 6: Befüllöffnung
- 7: Verstärkung
- 8: Piñata
- 9: Faust

## Patentansprüche

1. Piñata (8), umfassend:
- ein Fußteil (1), mit einer Bodenfläche, einer entgegengesetzt zur Bodenfläche angeordneten Oberseite und einer verschließbaren Öffnung zum Befüllen des Fußteils (1),
- eine an der Oberseite des Fußteils (1) angeordnete Aufnahme,
- einen an der Aufnahme befestigbaren aufblasbaren Zylinder (3), und
- einen auf den Zylinder (3) aufsteckbaren, eine Befüllöffnung (6) aufweisenden Hohlkörper (5).

2. Piñata nach Anspruch 1, wobei die Aufnahme als an der Oberseite des Fußteils (1) angeordneter abstehender Zapfen (2) ausgebildet ist.

3. Piñata nach Anspruch 1 oder 2, wobei das Fußteil (1) aus einer Kunststofffolie hergestellt ist.

4. Piñata nach einem der vorangehenden Ansprüche, wobei das Fußteil (1) zumindest näherungsweise als Kugel, Halbkugel oder Kugelkalotte ausgebildet ist und vorzugsweise eine flache Bodenfläche aufweist.

5. Piñata nach einem der Ansprüche 2 bis 4, wobei das Fußteil (1) und der Zapfen (2) entweder integral oder als separate Bauteile ausgebildet sind, wobei der Zapfen (2) in eine Ausnehmung des Fußteils (1) einsetzbar ist.

6. Piñata nach einem der vorangehenden Ansprüche, wobei der Zylinder (3) einen Anschluss für eine Luftpumpe aufweist.

7. Piñata nach einem der vorangehenden Ansprüche, wobei der Hohlkörper (5) mehrere befüllbare Kammern aufweist.

8. Piñata nach Anspruch 7, wobei die Kammern über die Befüllöffnung (6) des Hohlkörpers (5) zugänglich sind.

9. Piñata nach einem der vorangehenden Ansprüche, wobei die Befüllöffnung (6) des Hohlkörpers (5) eine ringförmige Verstärkung (7) aufweist, deren Durchmesser an den Außendurchmesser des Zylinders (3) angepasst ist.

10. Piñata nach einem der vorangehenden Ansprüche, wobei der Hohlkörper (5) aus Pappmaschee, Papier, Pappe oder Wellpappe hergestellt ist.
